# EUROPÄISCHE PATENTSCHRIFT

(11) **EP 1 148 245 B1**
(45) Veröffentlichungstag und Bekanntmachung des Hinweises auf die Patenterteilung: **01.12.2004**
(21) Anmeldenummer: 01109751.6
(22) Anmeldetag: 20.04.2001
(51) Int. Cl.: F04C 2/344, F04C 5/00

(54) **Ventillose Pumpe**
Pump with no valves
Pompe sans soupapes

(30) Priorität: 20.04.2000 DE 10019899
(43) Veröffentlichungstag der Anmeldung: 24.10.2001
(73) Patentinhaber: UST Umweltsensortechnik GmbH, 98716 Geschwenda (DE)
(72) Erfinder: Kiesewetter, Olaf, Dr., 98716 Geschwenda (DE)
(74) Vertreter: Liedtke, Klaus, Dr.

(56) Entgegenhaltungen:
- DE-A- 2 235 625
- DE-A- 3 602 187
- GB-A- 180 550
- US-A- 3 190 227
- US-A- 3 677 668

## Beschreibung

Die Erfindung betrifft eine ventillose Pumpe mit einer an einem Pumpenkörper angeordneten Membran.

Die im Stand der Technik bekannten Pumpen verwenden in den meisten Fällen Öl als Dichtungsmittel. In vielen Bereichen der Industrie und Messtechnik ist jedoch eine ölfreie Vakuumerzeugung von wachsender Bedeutung, weil viele Anwendungen nur mit dem Verzicht auf Öl als Dichtmittel realisiert werden können.

Ölfreie Pumpen sind als Membran-Hubkolbenpumpen sowie Drehschieberpumpen bekannt. Bei diesen Pumpenausführungen bereitet es vor allem durch den Verschleiß bei reibenden Bauteilen erhebliche Probleme, höhere Standzeiten einzuhalten. Außerdem ist die erreichbare Dichtigkeit für viele Anwendungen nicht ausreichend.

Das ungünstige Verhältnis von Schöpfvolumen zu Totvolumen durch selbstgesteuerte Ventile bei Kolbenmembranpumpen führt zu geringen Enddrücken, die bei vielen Anwendungen störend sind. Ebenso ist der Lauf dieser Pumpen aufgrund der schwingenden Massen mit Geräuschentwicklung verbunden. Ein weiterer Nachteil besteht für diese Bauformen in der Schwierigkeit miniaturisierte Ausführungen herzustellen.

Ventillose Pumpen sind zum Beispiel aus den Druckschriften DE 2 235 625 und DE 36 02 187 benannt.

Der Erfindung legt die Aufgabe zugrunde eine ölfreie Pumpe der eingangs genannten Art anzugeben, die eine lange Laufzeit ermöglicht, kostengünstig herstellbar ist, und für die Miniaturisierung geeignet ist.

Erfindungsgemäß wird die Aufgabe mit einer Pumpenausführung gelöst, welche die in Anspruch 1 angegebenen Merkmale enthält.

Vorteilhafte Ausgestaltungen sind in den Unteransprüchen angegeben.

Die erfindungsgemäße Lösung besteht in einer Pumpenkonstruktion, die als trockenlaufende ventillose Drehkolbenmembranpumpe ausgeführt ist und die die Vorteile der Ölfreiheit, der hohen Lebensdauer und der Miniaturisierungsfähikeit bei einfacher Herstellung vereinigt.

Die Erfindung wird im Folgenden anhand eines Ausführungsbeispieles näher erläutert.

In der zugehörigen Zeichnung zeigen:
- Figur 1: die Pumpenanordnung im Längsschnitt,
- Figur 2: die Pumpenanordnung in der Draufsicht,
- Figur 3: einen Querschnitt durch die Pumpenanordnung,
- Figur 4: eine perspektivische Darstellung des Membrankörpers,
- Figur 5: einen Walzenkörper im Schnitt
und
- Figur 6: die Draufsicht auf einen Walzenkörper.

Die Figuren 1 bis 3 erläutern die Gesamtanordnung der Pumpe. In dem zylinderformigen oder rechteckigen Pumpenkörper 1 sind seitlich eine Einlassöffnung E und eine Ausstoßöffnung A angebracht. Der Pumpenkörper 1 hat eine Zylinderförmige Innenwand vom Durchmesser D_{K}. In diesem befindet sich ein zylinder-förmiger flexibler Membrankörper 2, bei dem in seinem mittleren Bereich ein bewegliches, nicht dehnbares, z. B. aus einem Stahlband bestehendes, Band 3 angeordnet ist.

Der in Figur 4 dargestellte Membrankörper 2 ist jeweils an seinen beiden Enden am Pumpenkörpers 1 befestigt, wobei die die äußeren Enden des Membrankörpers 2 gedehnt werden und mit Hilfe von Dichtringen 7 mit der Innenwand des Pumpenkörpers 1 verbunden sind.

Innerhalb dieser Anordnung läuft ein walzenförmiger exzentrisch gelagerter Walzenkörper 4, der als Drehschieber ausgebildet ist und der den durch das nichtdehnbare Band 3 eingeschnürten Membrankörper 2 in ellipsoider Form deformiert, so dass zwischen dem Membrankörper 2 und der Innenwand des Pumpenkörpers 1 rotierende, abgeschlossene Kammern gebildet werden.

Wie aus den Figuren 5 und 6 ersichtlich ist, sind die im Walzenkörper 4 in radialer Richtung beweglichen Drehschieber 5 an ihren Außenflächen mit walzenförmigen Laufrollen 8 versehen, um ein schonendes Verformen des Membrankörpers 2 zu gewährleisten und die Reibung zwischen Drehschieber 5 und Membrankörper 2 zu verhindern. Die Drehschieber 2 werden durch Federn 9 nach außen gedrückt. Eine vorteilhafte Ausführung sieht vor, dass die Drehschieber 5 über eine außerhalb des Pumpenkörpers angeordnete kreisförmige Kurvenscheibe definiert in eine Kreisbahn gelenkt werden. Ferner ist es möglich, dass der Walzenkörper 4 am Umfang Gleitrollen 6 aufweist.

Um eine sichere Dichtung im Bereich der Verengung zwischen dem Einlassöffung E und Ausstoßöffnung A zu gewährleisten, kann an dieser Stelle eine feste Verbindung des Membrankörpers 2 mit dem Innenzylinder des Pumpenkörpers 1 vorgesehen werden.

Die durch das Band 3 bewirkte Einschnürung des Membrankörpers 2 wird vorzugsweise so bemessen, dass ihr Durchmesser D_{M} die Hälfte der Summe von Walzendurchmesser D_{W} und Innenwanddurchmesser des Pumpenkörpers D_{K} betragt (Dₘ= D_{W}/2 + D_{K}/2).

### BEZUGSZEICHENLISTE

- 1: Pumpenkörper
- 2: Membrankörper
- 3: Band
- 4: Walzenkörper
- 5: Drehschieber
- 6: Gleitrollen
- 7: Dichtring
- 8: bewegliche Laufrolle
- 9: Feder
- D_{M}: Durchmesser des Membrankörpers am Band
- D_{K}: Durchmesser des Pumpenkörpers
- D_{W}: Walzendurchmesser
- E: Einlasssöffnung
- A: Ausstoßöffnung

## Patentansprüche

1. Ventillose Pumpe mit einer an einem Pumpenkörper (1) angeordneten Membran, wobei der Pumpenkörper (1) eine zylindrische Innenwand mit mindestens einer seitlichen Einlassöffnung (E) und mindestens einer seitlichen Ausstoßöffnung (A) aufweist, **dadurch gekennzeichnet, dass** eine aus einem zylinderförmigen flexiblen Membrankörper (2) bestehende Membran in dem Pumpenkörper angeordnet ist, wobei sich im mittleren Bereich des Membrankörpers (2) ein bewegliches nichtdehnbares Band (3) befindet, die Enden des Membrankörpers (2) dicht mit dem Pumpenkörper (1) verbunden sind und im Inneren des Membrankörpers (2) ein Walzenkörper (4), in dem Drehschieber (5) angeordnet sind, drehbar angebracht ist.

2. Pumpe nach Anspruch 1, **dadurch gekennzeichnet, dass** die Enden des Membrankörpers (2) außen gedehnt sind.

3. Pumpe nach Anspruch 1 oder 2, **dadurch gekennzeichnet, dass** der Durchmesser D_{M} des Bandes (3), die Hälfte der Summe von Walzendurchmesser D_{W} und Innenwanddurchmesser D_{K} des Pumpenkörpers (1) beträgt.

4. Pumpe nach einem der vorhergehenden Ansprüche, **dadurch gekennzeichnet, dass** das Band aus Stahl besteht.

5. Membranpumpe nach einem der vorhergehenden Ansprüche, **dadurch gekennzeichnet, dass** an den Außenseiten des Drehschiebers (5), die auf dem Membrankörper (2) gleiten, bewegliche Laufrollen (8) angeordnet sind.

6. Membranpumpe nach einem der vorhergehenden Ansprüche, **dadurch gekennzeichnet, dass** auf der Umfangsfläche des Walzenkörpers (4) Gleitrollen (6) angebracht sind.

7. Membranpumpe nach einem der vorhergehenden Ansprüche, **dadurch gekennzeichnet, dass** die radiale Bewegung des Drehschiebers (5) von einer außerhalb des Pumpenkörpers (1) angeordneten Kurvenscheibe gesteuert wird.

## Claims

1. Valveless pump with a diaphragm located at a pump body (1), the pump body (1) having a cylindrical internal wall with at least one lateral inlet opening (E) and at least one lateral output opening (A), **characterized in that** a diaphragm consisting of a cylinder-shaped flexible diaphragm body (2) is located in the pump body, while a movable non-extensible strip (3) is located in the central area of the diaphragm body (2), the ends of the diaphragm body (2) are connected tightly with the pump body (1), and while a drum body (4) in which rotary valves (5) are located is mounted in a rotable position inside the diaphragm body (2).

2. Pump as claimed in claim 1, **characterized in that** the ends of the diaphragm body (2) are stretched at the outside.

3. Pump as claimed in claim 1 or 2, **characterized in that** the diameter D_{M} of the strip (3) is half the sum of drum diameter D_{W} and internal wall diameter D_{K} of the pump body (1).

4. Pump as claimed in any foregoing claim, **characterized in that** the strip consists of steel.

5. Diaphragm pump as claimed in any foregoing claim, **characterized in that** movable rollers (8) are located at the outsides of the rotary valve (5) which slide on the diaphragm body (2).

6. Diaphragm pump as claimed in any foregoing claim, **characterized in that** slide rollers (6) are mounted on the circumferential surface of the drum body (4).

7. Diaphragm pump as claimed in any foregoing claim, **characterized in that** the radial motion of the rotary valve (5) is controlled by a disc cam located outside the pump body (1).

## Revendications

1. Pompe sans valve avec une membrane disposée sur un corps de pompe (1), le corps de pompe (1) présentant une paroi intérieure cylindrique avec au moins une ouverture d'admission latérale (E) et au moins une ouverture d'échappement latérale (A), **caractérisée en ce qu'**une membrane consistant en un corps de membrane (2) cylindrique flexible est disposée dans le corps de pompe, une bande (3) mobile non dilatable se trouvant dans la région centrale du corps de membrane (2), **en ce que** les extrémités du corps de membrane (2) sont étroitement reliées au corps de pompe (1) et **en ce qu'**à l'intérieur du corps de membrane (2) est logé un corps de cylindre (4) rotatif dans lequel dont disposés des tiroirs (5).

2. Pompe selon la revendication 1, **caractérisée en ce que** les extrémités du corps de membrane (2) sont étirées à l'extérieur.

3. Pompe selon la revendication 1 ou 2, **caractérisée en ce que le** diamètre D_{M} de la bande (3) représente la moitié du total du diamètre du cylindre D_{W} et du diamètre de paroi intérieure D_{K} du corps de pompe (1).

4. Pompe selon l'une des revendications précédentes, **caractérisée en ce que** la bande est en acier.

5. Pompe à membrane selon l'une des revendications précédentes, **caractérisée en ce que** des poulies mobiles (8) sont disposées sur les côtés extérieurs du tiroir (5) glissant contre le corps de membrane (2).

6. Pompe à membrane selon l'une des revendications précédentes, **caractérisée en ce que** des galets (6) sont disposés sur la surface périphérique du corps de cylindre (4).

7. Pompe à membrane selon l'une des revendications précédentes, **caractérisée en ce que** le déplacement radial du tiroir (5) est commandé par une came disposée à l'extérieur du corps de pompe (1).
